# EUROPÄISCHE PATENTSCHRIFT

(11) **EP 0 251 005 B1**
(45) Veröffentlichungstag und Bekanntmachung des Hinweises auf die Patenterteilung: **27.03.1991**
(21) Anmeldenummer: 87108572.6
(22) Anmeldetag: 13.06.1987
(51) Int. Cl.: F22B 1/18

(54) **Gaskühler für Synthesegas**
Synthesis gas cooler
Refroidisseur de gaz de synthèse

(30) Priorität: 02.07.1986 CH 2661/86
(43) Veröffentlichungstag der Anmeldung: 07.01.1988
(73) Patentinhaber: GEBRÜDER SULZER AKTIENGESELLSCHAFT, CH-8401 Winterthur (CH)
(72) Erfinder: Ziegler, Georg, CH-8404 Winterthur (CH)
(74) Vertreter: Sparing Röhl Henseler Patentanwälte

(56) Entgegenhaltungen:
- EP-A- 0 048 326
- EP-A- 0 088 221
- DE-B- 2 933 514
- FR-A- 902 653
- FR-A- 2 513 741

## Beschreibung

Die Erfindung betrifft einen Gaskühler mit den Merkmalen des Oberbegriffs des Anspruchs 1.

Aus der FR-OS 2 513 741 ist ein solcher Gaskühler bekannt, bei dem der gasführende Kanal als mit dem Rohrstutzen fest verbundene Auskleidung aus feuerfestem Material ausgebildet ist. Der lichte Querschnitt des so gebildeten Gaseintritts als auch der Durchmesser des Rohrstutzens sind so klein, dass eine Demontage des inneren Gaszuges durch den Gaseintritt oder den Rohrstutzen hindurch nicht möglich ist. Bei Kühlern der eingangs genannten Art tritt das mit festen Verunreinigungen beladene Synthesegas mit einer Temperatur von z.B. 1500° C und einem Druck von etwa 40 bar oben in den Kühler ein und verlässt ihn beispielsweise mit ca. 700° C. Die Gaszüge sind deshalb beachtlicher Korrosion ausgesetzt. Infolge Verschmutzung treten an den Gaszügen häufig erhebliche lokale Temperaturdifferenzen und daher Wärmespannungen auf, die die Gaszüge noch zusätzlich belasten. Aus diesen Gründen sind häufig Inspektions- und Reinigungsarbeiten notwendig. Gelegentlich ist auch mit grösseren Ueberholungsarbeiten zu rechnen. Besonders betroffen ist dabei der innere Gaszug, weil auf ihn die höchsten Temperaturen einwirken und das Synthesegas ihn beidseitig beaufschlagt.

Aus der EP-OS 88 221 ist ein Gaskühler für Synthesegas bekannt, bei dem im Druckbehälter nur ein Gaszug vorgesehen ist, in dem als zusätzliche Heizflächen aus gebogenen Rohren gebildete Schottenheizwände angeordnet sind. Zum Herausnehmen der Heizflächen aus dem Druckbehälter ist dessen Deckel abnehmbar mit dem unteren Behälterteil verbunden.

Der Erfindung liegt die Aufgabe zugrunde, einen Gaskühler der eingangs genannten Gattung so zu verbessern, dass an den Gaszügen Inspektions-, Reinigungs- und Reparaturarbeiten auf einfache und kostengünstige Weise ausgeführt werden können, ohne wesentliche Mehrkosten für seine Herstellung.

Diese Aufgabe wird erfindungsgemäss durch die Merkmale des Kennzeichens des Anspruchs 1 gelöst. Beim Gaskühler nach der Erfindung lässt sich - ohne dass der Druckbehälter teilbar ausgebildet werden müsste - der innere Gaszug unabhängig vom äusseren Gaszug auf einfache Weise aus dem Druckbehälter durch den Rohrstutzen hindurch herausziehen, wonach eine optimale Zugänglichkeit des inneren Gaszuges und der von den heissen Gasen beaufschlagten Innenseite des äusseren Gaszuges erreicht ist.

Eine Zugänglichkeit auch der Aussenseite des äusseren Gaszuges wird nach dem Anspruch 2 dadurch erreicht, dass die einzelnen Teile dieses Gaszuges durch den Rohrstutzen hindurch herausgehoben werden. Es hat sich gezeigt, dass bei den üblichen Grössen des erfindungsgemässen Gaskühlers, der innere Gaszug und die einzelnen, den äusseren Gaszug bildenden Teile so ausgelegt werden können, dass sie je ein Gewicht von ca. 25t aufweisen; ein Gewicht also, das mit den bei jeder Anlage dieser Art ohnehin vorhandenen Hebezeugen zu bewältigen ist.

Ein besonderer Vorteil der Erfindung ist, dass die Reihenfolge, in der die Gaszüge zugänglich gemacht werden, mit dem tatsächlichen Bedürfnis übereinstimmt: der am stärksten beanspruchte und daher am häufigsten reinigungs- und überholungsbedürftige innere Gaszug ist am leichtesten zugänglich, das Innere des äusseren Gaszuges weist den zweiten Rang an Zugänglichkeit auf, und die am wenigsten beanspruchte äussere Seite des äusseren Gaszuges wie auch die innere Seite des Druckbehälters, werden zuletzt zugänglich.

Die Erfindung weist ferner den zusätzlichen Vorteil auf, dass bei Herausnahme des inneren Gaszuges aus dem Druckbehälter seine Kollektoren mitgenommen werden, so dass ev. nötige Druck- und Dichtheitsprüfungen auch ausserhalb des Druckbehälters stattfinden können. In der Ausführung gemäss Anspruch 3 ist dies auch in Bezug auf den äusseren Gaszug der Fall.

Das gute thermodynamische und strömungstechnische Verhalten des erfindungsgemässen Gaskühlers bleiben erhalten.

Mit Hilfe der folgenden Beschreibung wird nun anhand der Zeichnung ein Ausführungsbeispiel der Erfindung erläutert. Es zeigen:
- Fig. 1: einen vertikalen, schematisierten Längsschnitt durch einen Gaskühler nach der Erfindung,
- Fig. 2: einen Schnitt gemäss der Linie II - II in Fig. 1,
- Fig. 3: in grösserem Massstab als in Fig. 1 ein Detail aus dem linken oberen Bereich des Gaskühlers und
- Fig. 4: im grösseren Massstab als in Fig. 2 ein Detail A dieser Figur.

Der Gaskühler für Synthesegas weist einen prismatischen, vertikalen inneren Gaszug 1 und einen ebenfalls prismatischen, vertikalen äusseren Gaszug 2 auf, die in einem kreiszylindrischen, vertikalen Druckbehälter 3 koaxial angeordnet sind. Die Gaszüge 1 und 2 sind aus geraden, in Längsrichtung der Gaszüge verlaufenden, miteinander mittels Stegen 4 gasdicht verschweissten und wasser- bzw. dampfdurchströmten Wandrohren 5 bzw. 5' gebildet. Am oberen Ende des Druckbehälters ist ein Rohrstutzen 6 koaxial mit den Gaszügen 1 und 2 angebracht. Im oberen Bereich des Druckbehälters ist ferner ein horizontaler Gasaustrittsstutzen 7 vorhanden, der den Druckbehälter 3 durchstösst und in den Ringraum zwischen den beiden Gaszügen 1,2 mündet. Der innere Gaszug 1 mündet an seinem unteren Ende in den Ringraum. Der innere Gaszug 1 und der äussere Gaszug 2 weisen je einen regelmässigen, achteckigen, durch acht Wände begrenzten Querschnitt auf und sind gegeneinander um 22,5° verdreht angeordnet, damit im Ringraum zwischen den beiden Gaszügen 1 und 2 für Inspektionszwecke die grösstmöglichste Querschnittsfläche verfügbar ist. Die Wandrohre 5 jeweils einer Wand des inneren Gaszuges 1 münden unten in einen inneren Verteiler (Eintrittskollektor) 11, der über eine horizontale, den Druckbehälter 3 und den äusseren Gaszug 2 durchstossende erste Wasserleitung 13 mit Wasser gespiesen wird. An ihrem oberen Ende weisen die Wandrohre 5 des inneren Gaszuges 1 je eine sich nach innen radial erstreckende, Verformungen aufnehmende C-förmige Biegung auf und münden in acht innere Sammler (Austrittskollektoren) 12; einer für jede Wand. Jeder Sammler 12 ist über eine den Druckbehälter 3 durchstossende, erste Dampfleitung 14 mit einem nicht gezeigten Dampfverbraucher verbunden. Im Bereich ihres unteren Endes bilden die Wandrohre 5' des äusseren Gaszuges 2 einen Trichter, den sie unten radial, entlang einer horizontalen Ebene, verlassen, und münden in acht, einer für jede Wand, äussere Verteiler (Eintrittskollektoren) 21. Infolge dieser Formgebung können Verformungen auf günstige Weise aufgenommen werden. Jeder äussere Verteiler 21 wird über eine horizontale, den Druckbehälter durchstossende, zweite Wasserleitung 23 mit Wasser gespiesen. An ihren oberen Enden münden die Wandrohre 5' des äusseren Gaszuges 2 in acht, ebenfalls einer je Wand, Sammler (Austrittskollektoren) 22, von denen jeder über eine den Druckbehälter 3 durchstossende zweite Dampfleitung 24, wie der innere Sammler 12, mit einem nicht gezeigten Dampfverbraucher verbunden ist.

Wie aus der Fig. 3 ersichtlich, sind der innere Gaszug 1 und der äussere Gaszug 2 am Druckbehälter 3 mittels Zugankern 8 bzw. 8' voneinander unabhängig aufgehängt. Die Zuganker 8 des inneren Gaszuges 1 sind je an einem lösbaren Tragelement 15 befestigt, das mittels in Fig. 3 nicht gezeigter horizontaler Schrauben mit einem an der Wand des Druckbehälters 3 und am Rohrstutzen 6 angeschweissten Träger 15' verbunden ist. Jeder Zuganker 8' des äusseren Gaszuges 2 ist dagegen mit einem an der Wand des Druckbehälters 3 direkt angeschweissten Tragelement 25 verbunden. Einstellmuttern 16 ermöglichen ein einfaches Einstellen der Zuganker 8,8' an den Tragelementen 15 bzw. 25.

In Fig. 1 und 2 ist die grösste horizontale Ausdehnung des inneren Gaszuges 1 mit d₁ bezeichnet. Beim äusseren Gaszug 2 ist die kleinste, im Innern seines oberen Bereiches messbare horizontale Ausdehnung der Abstand zwischen zwei parallelen Sammlern 22, der in Fig. 1 mit d₂ bezeichnet ist. In Fig. 1 ist noch der innere Durchmesser des Rohrstutzens 6 mit d₃ bezeichnet. Sowohl d₂ als auch d₃ sind grösser als d₁ gewählt, so dass der innere Gaszug 1 mittels eines in Fig. 1 nur symbolisch gezeigten Hebezeugs 18 ohne weiteres aus dem Gaskühler herausgehoben werden kann.

Ein Vergasungsreaktor 30 ist mittels einer Flanschverbindung mit dem Rohrstutzen 6 lösbar verbunden. Das Innere des Vergasungsreaktors 30 steht über einen zum Rohrstutzen 6 koaxial angeordneten, gasführenden Kanal 10 mit dem Inneren des ersten Gaszuges 1 durchgehend in Verbindung. Der Kanal 10 hat eine hohe Wärmebeständigkeit und wärmeisolierende Wirkung und ist vorzugsweise aus einem dünnen Stahlrohr hergestellt, das mit einer dicken Isolierschicht 10' ausgekleidet ist, die zum Beispiel aus einer Stampfmasse besteht.

In seinem unteren Bereich bildet der Druckbehälter 3 ein Wasserbad 40 und ist über einen Entschlackungsstutzen 41 mit nicht gezeigten Vorrichtungen zur Behandlung von stark verschmutztem heissem Wasser verbunden. Ueber eine Wasserzufuhrleitung 42 wird Frischwasser in das Wasserbad 40 geleitet. Ein vertikales, mit den Gaszügen 1,2 koaxiales Tauchrohr 43, vorzugsweise vom äusseren Gaszug 2 getragen, erstreckt sich von diesem aus in das Wasserbad.

Die acht den äusseren Gaszug 2 bildenden, vertikalen Wände sind lösbar miteinander verbunden. Die äusseren Verteiler 21 sowie die äusseren Sammler 22 sind fest mit den Wandrohren 5' des äusseren Gaszuges 2 verbunden. Es ist daher mit relativ wenig Aufwand möglich, den äusseren Gaszug 2 in acht einzelne Wände mit zugehörigem Sammler und Verteiler aufzuteilen, die aus dem Innern des Druckbehälters 3 durch den Rohrstutzen 6 hindurch herausgehoben werden können. Da die Notwendigkeit solcher Arbeiten nur ausnahmsweise entsteht, und dann nur selten für alle Wände zugleich, werden diese normalerweise mit relativ dünnen, leicht abzutragenden Schweissnähten 17 (Fig. 4) miteinander verschweisst. Es sind auch Schraubenverbindungen möglich, anstelle der Schweissnähte 17.

Der Gaskühler funktioniert wie folgt:
Aus dem Vergasungsreaktor 30 strömt heisses Synthesegas durch den Kanal 10 in den Innenraum des inneren Gaszuges 1. Dieser wird somit von oben nach unten durchströmt, wobei Wärme aus dem Synthesegas auf die Wandrohre 5 strahlt. Im unteren Bereich des Trichters wird das Synthesegas in das Innere des zweiten Gaszuges 2 umgelenkt und strömt jetzt von unten nach oben durch den Ringraum zwischen dem inneren Gaszug 1 und dem äusseren Gaszug 2, dabei an die Wandrohre 5 des inneren Gaszuges 1 und auch an die Wandrohre 5' des äusseren Gaszuges 2 abstrahlend. Eine wesentliche Menge der vom Synthesegas mitgeführten Verunreinigungen setzt sich während der beschriebenen Strömung ab, zum Teil auf dem Wasserbad 40 und zum Teil zuerst auf den Oberflächen der Gaszüge 1 und 2, von wo aus sie in das Bad 40 hinein fliessen.

Speisewasser strömt durch die erste und zweite Wasserleitung 13 bzw. 23 in die Verteiler 11 bzw. 21 und von dort, vorzugsweise in Naturumlauf, durch die vertikalen Wandrohre 5 bzw. 5', bis es in Dampfform die Sammler 12 bzw. 22 erreicht. Der Dampf gelangt über die erste und zweite Dampfleitung 14 bzw. 24 zu Verbrauchern.

Das gekühlte Synthesegas verlässt den Gaskühler über den Gasaustrittsstutzen 7. Der oberhalb des Stutzens 7 befindliche Bereich zwischen dem innneren Gaszug 1 und dem äusseren Gaszug 2 sowie des Druckbehälters 3 sind mit stagnierendem Synthesegas gefüllt, wobei durch die Aussenwand des äusseren Gaszuges 2 hindurch etwas Wärme aus diesem abgeführt wird. Auf diese Weise entsteht innerhalb des Druckbehälters 3 ein gewisser Druckausgleich zwischen der Innen- und Aussenseite eines jeden Gaszuges, so dass diese für relativ geringe Druckdifferenzen ausgelegt werden können und lediglich der Druckbehälter 3 vom hohen Innendruck beansprucht wird.

Aus der beschriebenen Arbeitsweise des erfindungsgemässen Gaskühlers und der Wärmeisolation 10' des Kanals 10 ergibt sich, dass die ganze Aufhängung der Gaszüge 1 und 2, insbesondere die Zuganker 8 und 8', in einer relativ kühlen Zone des Gaskühlers angeordnet ist.

Für Reinigungs- und Reparaturarbeiten werden der Vergasungsreaktor 30 und der Kanal 10 entfernt und damit der Weg zum Herausheben des inneren Gaszuges 1 freigelegt. Dieser wird dann am Hebezeug 18 aufgehängt, wonach die lösbaren Tragelemente 15 abmontiert und die Verbindungen zu den Wasserleitungen 13 (Flansch 13') und zu den Dampfleitungen 14 (Flansch 14') gelöst werden. Der innere Gaszug 1 kann nun aus dem Gaskühler durch den Rohrstutzen 6 hindurch herausgehoben und zu einem Arbeitsplatz transportiert werden. Sowohl der Gaszug 1 als auch das Innere des zweiten Gaszuges 2 sind nun gut zugänglich. Dadurch dass die Verteiler 11 und die Sammler 12 mit dem inneren Gaszug 1 zusammen transportiert werden, kann der Gaszug 1 vor dem Wiedereinbau auf Druck und Dichtheit getestet werden.

Erweist es sich als notwendig, den äusseren Gaszug 2, einen Teil davon oder auch die Innenseite des Druckbehälters 3 besser zugänglich zu machen, so kann der äussere Gaszug 2 ganz oder teilweise - nach Abschmirgeln der Schweissnähte 17 zwischen seinen Wänden - in einzelne Wände zerlegt werden, die dann mit Hilfe des Hebezeuges 18 aus dem Druckbehälter 3 herausgehoben und zu einem Arbeitsplatz transportiert werden. Die mitgeführten Verteiler 21 und Sammler 22 können dann dazu verwendet werden, etwaige Druck- und Dichtheitstests vor dem Wiedereinbau durchzuführen.

Die beschriebene Ausführungsform des Gaskühlers wird in der Praxis wegen ihrer charakteristischen Gasführung bevorzugt, weil dadurch sich vorteilhafte Bedingungen für das Abscheiden der vom Gas mitgeführten Verunreinigungen ergeben.

Es ist möglich, auf die lösbaren Tragelemente 15 zu verzichten und die Zuganker 8 des inneren Gaszuges 1 an quer zu deren Längsachse angeordneten und mit dem Druckbehälter 3 fest verbundenen Tragelementen zu befestigen. Durch die vertikalen Zuganker 8 des inneren Gaszuges 1 ergeben sich jedoch nicht nur erheblich kleinere mechanische Beanspruchungen innerhalb des Gaskühlers, sondern auch eine problemlose Zentrierung des inneren Gaszuges 1, die sein Ein- und Ausbauen wesentlich vereinfacht. Die Wasserleitungen 13,23 und die Dampfleitungen 14,24 sind so ausgelegt, dass sie eventuelle Pendelungstendenzen der Gaszüge 1 und 2 verhindern bzw. hemmen.

Die zur Aufnahme von Verformungen radial in Richtung auf das Innere des Gaszuges gebogenen Wandrohre 5,5' erfüllen eine wichtige Funktion, da relativ grosse Verformungen - infolge zum Beispiel von Wärmedehnungen und/oder Erdbeben - auftreten können. Insbesondere werden dadurch Schläge während Ueberholungs- bzw. Montagearbeiten besser aufgenommen.

Falls der Gaskühler für relativ hohe Austrittstemperaturen aus dem zweiten Gasdurchtrittsstutzen ausgelegt ist, kann es von Vorteil sein, das obere Ende des Ringraumes zwischen dem inneren Gaszug 1 und dem äusseren Gaszug 2 mit einem lösbaren Deckel zu schliessen und den Druckausgleich mit dem Innern des Druckbehälters 3 auf andere Wege zu verwirklichen, zum Beispiel durch Verbinden des Inneren des Druckbehälters 3 mit dem kühlen Teil eines nachgeschalteten zweiten Gaskühlers und - entlang einer Kühlstrecke - mit dem Synthesegaseintritt, wobei im Normalbetrieb ein Drosselorgan die Verbindung mit dem zweiten Gaskühler unterbricht.

Im gleichen Ausführungsbeispiel könnten auch die lösbaren Tragelemente 15 am inneren Gaszug 1 lösbar und dafür der Zuganker 8 direkt an dem mit dem Druckbehälter 3 fest verbundenen Träger 15' befestigt sein.

## Patentansprüche

1. Gaskühler für Synthesegas, mit zwei koaxialen, in einem Druckbehälter (3) vertikal angeordneten, voneinander unabhängigen Gaszügen (1,2), die zwischen sich einen Ringraum freilassen und aus miteinander gasdicht verschweissten, von einem Medium durchströmten Wandrohren (5,5') gebildet sind, mit einem am oberen Ende des Druckbehälters (3) koaxial zu den Gaszügen (1,2) angebrachten Rohrstutzen (6), in dem koaxial ein in den Innenraum des inneren Gaszuges (1) mündender, gasführender Kanal (10) angeordnet ist, und mit mindestens einem im oberen Bereich des Druckbehälters (3) angebrachten Gasaustrittsstutzen (7) für den äusseren Gaszug (2), wobei am unteren Ende des inneren Gaszuges (1) dessen Innenraum in den Ringraum zwischen den beiden Gaszügen (1,2) mündet und wobei jeder Gaszug (1,2) mindestens einen eigenen Eintritts- (11,21) und einen eigenen Austrittskollektor (12,22) aufweist, in die die Wandrohre (5,5') münden, dadurch gekennzeichnet, dass der gasführende Kanal (10) lösbar und nach oben wegbewegbar im Rohrstutzen (6) angeordnet ist und dass der Rohrstutzen (6) sowie der äussere Gaszug (2) mit zugehörigem Austrittskollektor (22) so bemessen sind, dass - nach dem Entfernen des gasführenden Kanals (10) - der innere Gaszug (1) samt seinen Kollektoren (11,12) durch sie hindurch vertikal verschiebbar ist.

2. Gaskühler nach Anspruch 1, dadurch gekennzeichnet, dass der äussere Gaszug (2) aus mindestens drei miteinander lösbar verbundenen Teilen besteht, die einzeln durch den Rohrstutzen (6) hindurch verschiebbar sind.

3. Gaskühler nach Anspruch 2, dadurch gekennzeichnet, dass jedes der den äusseren Gaszug (2) bildenden Teile die zugehörigen Eintritts- (21) und Austrittskollektoren (22) aufweist.

4. Gaskühler nach einem der Ansprüche 1 bis 3, dadurch gekennzeichnet, dass mindestens der innere Gaszug (1) mittels mindestens einem Zugelement (8) aufgehänyt ist, das an einem lösbaren Tragelement (15) befestigt ist.

5. Gaskühler nach einem der Ansprüche 1 bis 4, dadurch gekennzeichnet, dass der Druckbehälter (3) zylindrisch ist und seine Längsachse mit der Achse der Gaszüge (1,2) zusammenfällt.

6. Gaskühler nach einem der Ansprüche 1 bis 5, wobei die Wandrohre (5,5') gerade sind und in Längsrichtung der Gaszüge (1,2) angeordnet sind, dadurch gekennzeichnet, dass die Wandrohre (5,5') in der Nähe mindestens eines der Kollektoren (11,12,21,22) zur Aufnahme von Verformungen radial in Richtung auf das Innere des zugehörigen Gaszuges (1,2) gebogen sind.

## Claims

1. Gas cooler for synthesis gas, with two coaxial gas flues (1, 2), which are arranged vertically in a pressure vessel (3), are independent of one another, leave between them an annular space and are formed by wall pipes (5, 5'), which are welded together so as to be gastight and through which a medium flows, with a pipe coupling (6), which is fitted to the upper end of the pressure vessel (3) so as to be coaxial with the gas flues (1, 2) and in which a gas-carrying duct (10), which leads into the inner gas flue (1), is arranged coaxially, and with at least one gas outlet pipe coupling (7), which is provided in the upper area of the pressure vessel (3), for the outer gas flue (2), the interior of the inner gas flue (1) leading into the annular space between the two gas flues (1, 2) at its lower end and each gas flue (1, 2) comprising at least one inlet collector (11, 21) and one outlet collector (12, 22), characterised in that the gas-carrying duct (10) is arranged in a detachable manner and such that it can be removed upwards in the pipe coupling (6), and that the pipe coupling (6) and the outer gas flue (2) with associated outlet collector (22) are dimensioned such that - after the gas-carrying duct (10) has been removed - the inner gas flue (1) with its collectors (11, 12) can be moved vertically through them.

2. Gas cooler according to claim 1, characterized in that the outer gas flue (2) consists of at least three parts which are connected together in a detachable manner and can be moved individually through the pipe coupling (6).

3. Gas cooler according to claim 2, characterised in that each of the parts forming the outer gas flue (2) comprises the associated inlet collectors (21) and outlet collectors (22).

4. Gas cooler according to one of claims 1 to 3, characterised in that at least the inner gas flue (1) is suspended by means of at least one tension rod (8), which is secured to a detachable bearing member (15).

5. Gas cooler according to one of claims 1 to 4, characterised in that the pressure vessel (3) is cylindrical and its longitudinal axis coincides with the axis of the gas flues (1, 2).

6. Gas cooler according to one of claims 1 to 5, in which the wall pipes (5, 5') are straight and arranged in the longitudinal direction of the gas flues (1, 2), characterised in that the wall pipes (5, 5') are bent radially in the direction of the inside of the associated gas flue (1, 2) in the vicinity of at least one of the collectors (11, 12, 21, 22) to accommodate deformations

## Revendications

1. Refroidisseur de gaz pour gaz de synthèse, comprenant deux lignes de gaz coaxiales (1,2), indépendantes l'une de l'autre, placées verticalement dans un réservoir sous pression (3), libérant entre elles un espace annulaire et constituées de tubes de paroi (5,5') étanches au gaz, soudés les uns aux autres et traversés par un fluide, avec une tubulure (6) mise en place à l'extrémité supérieure du réservoir sous pression (3) coaxialement aux lignes de gaz (1,2), tubulure à l'intérieur de laquelle est disposé coaxialement un conduit de gaz (10) débouchant a l'intérieur de la ligne de gaz intérieure (1), et avec au moins une tubulure de sortie de gaz (7) pour la ligne de gaz extérieure (2), disposée dans la partie supérieur du réservoir sous pression (3), l'extrémité inférieure de la ligne de gaz intérieure (1) débouchant par son espace intérieur dans l'espace annulaire entre les deux lignes de gaz (1,2), chaque ligne de gaz (1,2) possédant au moins son propre collecteur d'entrée (11,21) et de sortie (12,22), dans lesquels débouchent les tubes de paroi (5,5'), caractérisé en ce que le conduit de gaz (10) placé dans la tubulure (6) est amovible et peut être retiré vers le haut, et en ce que la tubulure (6) ainsi que la ligne de gaz extérieure (2) avec collecteur de sortie (22) sont dimensionnées de sorte que, après avoir retiré le conduit de gaz (10), la ligne de gaz intérieure (1) avec ses collecteurs (11,12) peut être passée verticalement à travers elles.

2. Refroidisseur de gaz selon la revendication 1, caractérisé en ce que la ligne de gaz extérieure (2) est constituée d'au moins trois parties reliées les unes aux autres de manière amovible, qui peuvent être passées individuellement à travers la tubulure (6).

3. Refroidisseur de gaz selon la revendication 2, caractérisé en ce que chacune des parties constituant la ligne de gaz extérieure (2) possède les collecteurs d'entrée (21) et de sortie (22).

4. Refroidisseur de gaz selon l'une des revendications 1 à 3, caractérisé en ce qu'au moins la ligne de gaz intérieure (1) est suspendue au moyen d'au moins un élément de traction (8), fixé à un élément porteur amovible (15).

5. Refroidisseur de gaz selon l'une des revendications l à 4, caractérisé en ce que le réservoir sous pression (3) est cylindrique et son axe longitudinal coïncide avec l'axe des lignes de gaz (1,2).

6. Refroidisseur de gaz selon l'une des revendications 1 à 5, les tubes de paroi (5,5') étant droits et disposés dans le sens longitudinal des lignes de gaz (1,2), caractérisé en ce que les tubes de paroi (5,5') sont, à proximité d'au moins un des collecteurs (11,12,21,22), courbés radialement vers l'intérieur de la ligne de gaz correspondante (1,2), afin d'absorber d'éventuelles déformations.
